# EUROPÄISCHE PATENTSCHRIFT

(11) **EP 0 511 515 B1**
(45) Veröffentlichungstag und Bekanntmachung des Hinweises auf die Patenterteilung: **01.03.1995**
(21) Anmeldenummer: 92105749.3
(22) Anmeldetag: 03.04.1992
(51) Int. Cl.: B02C 4/28

(54) **Flockierwalzwerk**
Floculation roller crusher
Broyeur à cylindre pour floculation

(30) Priorität: 30.04.1991 DE 4114081
(43) Veröffentlichungstag der Anmeldung: 04.11.1992
(73) Patentinhaber: BÜHLER AG, 9240 Uzwil (CH)
(72) Erfinder: Fetzer, Wilhelm, CH-9244 Niederuzwil (CH); Burkhard, Bruno, CH-9244 Niederuzwil (CH)
(74) Vertreter: Révy von Belvárd, Peter

(56) Entgegenhaltungen:
- EP-A- 0 271 828
- DE-A- 2 615 585

## Beschreibung

Die Erfindung betrifft ein Walzwerk, insbesondere ein Flockierwalzwerk nach dem Oberbegriff des Anspruchs 1.

Ein Flockierwalzwerk dieser Art ist beispielsweise aus der EP-A-0 271 828 bekannt. Wesentlich daran ist, dass Rückführleitungen vorgesehen sind. Damit diese als Rückführleitungen wirken können, müssen sie oberhalb des Walzenspaltes einmünden, also oberhalb jener Stelle an der die Walzen einander am nächsten kommen. Dabei ist die Einmündungsstelle gut derart wählbar, dass das zu flockierende Gut direkt in den Walzenspalt geführt wird. Allerdings hat sich bei einigen Produkten gezeigt, dass die Einmündungsstelle nur schwer richtig wählbar war. Der Grund für das Einfallen der Partikel in unterschiedlichen Entfernungen vom Stirnende der Walzen war zunächst nicht klar.

Die DE-A-26 15 585 offenbart eine verbesserte Abdichtung des Walzenspaltes mittels eines vor dem Walzenspalt angeordneten Keils, der als Führungsschild für das Behandlungsgut dient. Hierdurch soll ein seitliches Austreten von flüssigem Behandlungsgut erreicht werden.

Der Erfindung liegt daher die Aufgabe zugrunde, eine weitere Vergleichmässigung der Abnützung der Walzen dadurch zu erreichen, dass die Partikel zum Einfallen in den Walzenspalt in vorbestimmter Entfernung von deren Stirnenden gebracht werden. Dies gelingt in überraschend einfacher Weise durch die kennzeichnenden Merkmale des Anspruches 1.

In einem ersten Schritt geht die Erfindung nämlich von der durch Untersuchungen gewonnenen Erkenntnis aus, dass gewisse Produkte dazu neigen, sich in den Rückführkanälen an- bzw. abzusetzen, was insbesondere am Rückführkanalboden geschieht, womit die Einmündungsstelle nach oben verschoben wird. Durch die Anordnung mindestens einer Reinigungseinrichtung wird gesichert, dass die Einmündungsstelle stets in derselben Höhe bleibt.

Eine solche Reinigungseinrichtung kann im Rahmen der Erfindung verschieden ausgebildet sein und auf verschiedene Weise arbeiten. Beispielsweise kann eine intermittierende Betriebsweise vorgesehen sein, bei der Bürsten, z.B. mit einem Rotationsantrieb, von Zeit zu Zeit in den Rückführschacht getaucht werden. Bevorzugt ist die Reinigungseinrichtung jedoch im Sinne des Anspruches 2 ausgebildet. In diesem Falle wird nämlich eine starre Anordnung erleichtert.

Die Erfindung wird anhand schematischer Zeichnungen näher erläutert. Es zeigen
- Fig. 1: ein Walzwerk im Schrägriss mit einem Diagramm eines Reinigungs-Luftsystems; und
- Fig. 2: eine Produktrückführung mit Reinigungs-Blasrohr in Seitenansicht, teilweise im Schnitt.

Ein Walzwerk gemäss Fig. 1 weist zwei Walzen 1 und 2 auf, wobei vorzugsweise eine Walze als Festwalze ausgebildet ist und die weitere Walze gegen diese parallel gedrückt wird. Zwischen den beiden Walzen 1 und 2 ist ein Walzenspalt 3 gebildet, d.h. ein Bereich, in dem die Körner des Produktes erfasst und gequetscht werden. Oberhalb der Walzen 1 und 2 , vertikal über dem Walzenspaltes 3 ist ein Einfüllkasten 4 mit einer innliegenden Mischeinrichtung vorgesehen. Vom Einfüllkasten 4 wird das zu behandelnde Gut über eine Speisewalze 5 dem Walzenspalt 3 zugeführt.

Zu beiden axialen Enden der Walzen 1 und 2 sind in einem mittleren Bereich zwischen den Walzen 1 und 2 Rückführleitungen 6 vorgesehen, die rinnenförmig ausgebildet sind und oberhalb des Walzenspaltes mit einer Führungsfläche 7 in den Bereich zwischen den Walzen münden. Durch die Rückführung des über den Walzenrand hinausgeförderten Produktes wird die Produktzuführung über die Walzenlänge vergleichmässigt, ja sogar am Walzenende etwas erhöht, sodass eine zu geringe Walzenabnützung an den axialen Enden vermieden wird.

Die Produkte-Rückführung kann durch das Ansetzen einer Verschmutzungsschicht aus Feinteilen des Produktes in der Rückführleitung 6, insbesondere auf der Führungsfläche 7, beeinträchtigt werden. Um eine solche Verschmutzung zu vermeiden, sind erfindungsgemäss Reinigungsvorrichtungen für die Rückführleitungen vorgesehen. In einer speziellen Ausführungsform ist für jede Rückführleitung 6 mindestens ein Blasrohr 8 vorgesehen, welches mit einem Ende in die Rückführleitung 6 mündet. Zur Speisung der Blasrohre 8 mit Luft ist ein Druckluftgerät vorgesehen, vorzugsweise aus einem Antrieb 9, einer Pumpe 10 und einem Schalter 11, der die Pumpe ein- und ausschaltet, bestehend. Mit einem Ventil 12 kann wahlweise eine von mindestens zwei Betriebsarten der Luftspeisung der Blasrohre 8 eingestellt werden. Die einfachste Betriebsart sieht eine direkte Verbindung der Pumpe 10 über das Ventil 12 und Leitungen 13 und 14 zu den Blasrohren 8 vor. Diese Betriebsart wird während Betriebsunterbrüchen und für kürzere Zeiten während des Betriebs des Walzwerkes verwendet, um Ablagerungsansätze zu beseitigen.

Eine weitere Betriebsart erzeugt mit der Hilfe einer Luftstoss-Vorrichtung einen intermitierenden Reinigungs-Luftstrom, der während des Walzenbetriebes das Ansetzen von Feinteilen in den Rückführleitungen 6 verhindert. Eine spezielle Ausführung einer Luftstoss-Vorrichtung besteht im Wesentlichen aus einem Druckspeicher 15, der über die Leitung 16 und das Ventil 12 von der Pumpe 10 gespiesen wird. Im Innern des Druckspeichers 15 liegt mindestens das eine Ende eines Rohres 17, dessen anderes Ende verschlossen ist und dessen Innenraum 18 über die Leitungen 19 und 14 mit den Blasrohren 8 verbunden ist. Das im Druckspeicher 15 liegende Ende des Rohres 17 wird von einer über den Rohrquerschnitt hinausragenden Membran 20 überdeckt. Der Rand der Membran 20 ist in der Wandung des Druckspeichers 15 gefasst, sodass die Membran 20 den Druckspeicher in zwei Teilräume 21 und 22 unterteilt. Der Teilraum 21 wird durch die Innenfläche der Wandung des Druckspeichers 15, durch die im Druckspeicher 15 liegende Aussenfläche des Rohres 17 und durch den über den Rohrquerschnitt hinausstehenden Bereich der Membran 20 begrenzt.

Der Teilraum 22 liegt auf der dem Rohr 17 gegenüberliegenden Seite der Membran 20 und dient zum Anlegen eines Anpressdruckes p1 der Membran 20 an das Ende des Rohres 17. Zur Erzeugung des Anpressdruckes p1 dient die Luftzufuhr von der Pumpe 10 über das Ventil 12, eine Leitung 24, ein Drosselventil 26, ein Rückschlagventil 25 und eine Anpressdruck-Oeffnung 23 zum Teilraum 22, sowie die Entlüftung des Teilraumes 22 durch einen Drosselquerschnitt 27. Steigt der Druck im Teilraum 21 über einen bestimmten über dem Anpressdruck p1 liegenden Wert, so wird die Membran infolge ihres über den Rohrquerschnitt hinausragenden Teils, der unter dem erhöhten Druck steht, abgehoben, sodass die Räume 21 und 18 miteinander verbunden werden. Durch diese Verbindung geht vom Teilraum 21 ein Druckluft-Stoss durch den Rohrinnenraum 18, durch die Leitungen 19 und 14 und durch die Blasrohre 8 in die Rückführleitungen 6. Der Druckluft-Stoss geht ebenfalls durch eine Leitung 27 und ein Rückschlagventil 28 in den Teilraum 22, wo die Druckerhöhung ein Anlegen der Membran 20 an die Rohröffnung und ein anschliessendes Ansteigen des Druckes im Teilraum 21 und somit den Beginn eines neuen Druckstoss-Zyklus bewirkt.

Eine spezielle Ausführungsform gemäss Fig. 2 sieht an den in den Rückführleitungen 6 liegenden Enden der Blasrohre 8 Ventilköpfe 29 vor. Diese Ventilköpfe 29 haben mindestens eine, gegebenenfalls aber mehrere in verschiedene Richtungen weisende Düsenöffnungen 30.

Im Rahmen der Erfindung sind zahlreiche Varianten denkbar; so könnte auch ein Blasrohr 8 bzw. ein Düsenkopf 29 entlang des jeweiligen Rückführkanales 6 bewegt werden, falls dies erforderlich sein sollte. Auch ist die Einrichtung 15-28 an sich beliebig abwandelbar, z.B. dass an Stelle der Beaufschlagung durch die Leitung 27 die Membrane 20 durch eine Feder belastet wird. Natürlich wäre statt des druckabhängig öffnenden Membranventiles 20 auch ein entsprechend gesteuertes Ventil einsetzbar, z.B. mit einer von Hand aus betätigbaren Steuerung und/oder einer elektronischen Steuerung an Stelle der gezeigten pneumatischen Intervallsteuerung.

## Patentansprüche

1. Walzwerk, insbesondere Flockierwalzwerk, für körniges Gut mit zumindest zwei Walzen (1,2), die über eine Druckeinrichtung gegeneinander gehalten bzw. gedrückt sind, mit einer Produktzuführung, über die das Gut beidseitig über die axialen Enden der Walzen hinaus zuführbar ist, sowie mit beidseitig der axialen Enden der Walzen liegenden, den Bereich zwischen den Walzen zumindest teilweise abdeckenden Produktführungen, die als Rückführleitungen (6) für das axial über die Enden der Walzen (1,2) eingespeiste Gut in den Walzenspalt (3) ausgebildet sind, dadurch gekennzeichnet, dass innerhalb wenigstens einer der Rückführleitungen (6) zumindest eine Reinigungsvorrichtung (8) zur Reinigung der Rückführleitung (6) vorgesehen ist.

2. Walzwerk nach Anspruch 1, dadurch gekennzeichnet, dass, die Reinigungsvorrichtung jeder Rückführleitung (6) mindestens ein Blasrohr 8) aufweist.

3. Walzwerk nach Anspruch 2, dadurch gekennzeichnet, dass, eine Pumpe (10), ein Gebläse od.dgl. mit einem Schalter (11) und gegebenenfalls ein Mehrwegeventil (12) so vorgesehen sind, und dass
a) die Pumpe (10), gegebenenfalls über das Ventil (12), direkt mit den Blasrohren (8) verbunden ist und so ein kontinuierlicher Reinigungs-Gasstrom entsteht, oder dass
b) die Pumpe (10), gegebenenfalls über das Ventil (12), mit einer Gasstoss-Vorrichtung (15-28) und diese mit den Blasrohren (8) verbunden ist, sodass den Blasrohren (8) ein intermitierender Reinigungs-Gasstrom zugeführt wird.

4. Walzwerk nach Anspruch 3, dadurch gekennzeichnet, dass die Gasstoss-Vorrichtung (15-28) aufweist:
- einen Druckspeicher 15);
- ein Auslassrohr 17), dessen eines Ende im Druckspeicher (15) liegt und dessen anderes Ende verschlossen ist und von dem eine Verbindungsleitung (19) zu den Blasrohren (8) führt;
- eine einen Referenzdruck bildende Einrichtung (22); und
- ein aus einer Schliesslage in eine Offenstellung bewegbares Ventilglied (20) mit zwei einander gegenüberliegenden Flächen, von denen die eine mit dem Druck de Druckspeichers (15), die andere mit dem Referenzdruck belastet ist, wobei das Ventilglied (20) den Auslass aus dem Druckspeicher (15) verschliesst, in Offenstellung freigibt.

5. Walzwerk nach Anspruch 4, dadurch gekennzeichnet, dass wenigstens eines der folgenden Merkmale vorgesehen ist:
a) die dem Referenzdruck ausgesetzte Fläche des Ventilgliedes (20) ist grösser als die dem Drucke des Druckspeichers ausgesetzte Fläche;
b) das Ventilglied umfasst eine Membrane (20), die vorzugsweise in Schliesslage das innere Ende des Auslassrohres (17) überdeckt und insbesondere es derart überragt, dass die überragende Fläche vom Druckspeicherdruck belastet ist;
c) die Referenzeinrichtung weist einen Referenzdruckraum (22) auf, dem über eine Anpressdruck-Oeffnung (23) Druck periodisch zuführbar und über einen Drosselquerschnitt (31) abführbar ist;
d) es ist eine Rückführleitung (27) mit einem Rückschlagventil (28) vorgesehen, die vom Inneren (18) des Auslassrohres (17) zur Anpressdruck-Öffnung (23) führt;
e) es ist eine Rückführleitung (24) mit einem Drosselventil (26) und einem Rückschlagventil (25) vorgesehen, die mit der den Druckspeicher (15) beliefernden Pumpe (10) verbunden ist und ihr Drosselventil (26 parallel zum Druckspeicher 15) zwischen der Pumpe (10) und der Anpressdruck-Öffnung (23) hat.

6. Walzwerk nach einem der Ansprüche 2 bis 5, dadurch gekennzeichnet, dass die in den Rückführungsleitungen (6) liegenden Enden der Blasrohre (8) als Ventilköpfe ausgebildet sind, die mindestens eine, gegebenenfalls aber mehrere in verschiedene Richtungen weisende Düsenöffnungen haben.

## Claims

1. A roll mill, particularly a flocculating roll mill, for granular material, having at least two rolls (1, 2) which are held or pressed against each other via a pressure device, having a product feed via which the material can be fed out on both sides over the axial ends of the rolls, and having product guides situated on both sides of the axial ends of the rolls and at least partially covering the region between the rolls and which are constructed as return lines (6) into the roll gap (3) for the material supplied axially over the ends of the rolls (1, 2), characterised in that at least one cleaning device (8) for cleaning the return line (6) is provided inside at least one of the return lines (6).

2. A roll mill according to claim 1, characterised in that the cleaning device of each return line (6) has at least one blast tube (8).

3. A roll mill according to claim 2, characterised in that a pump (10), a fan or the like are provided with a switch (11) and optionally a multi-way valve (12), and that
a) the pump (10) is directly connected, optionally via the valve (12), to the blast tubes (8), and a continuous cleaning gas stream is thus produced, or that
b) the pump (10) is connected, optionally via the valve (12), to a gas impact device (15-28), and the latter is connected to the blast tubes (8) so that an intermittent cleaning gas stream is fed to the blast tubes (8).

4. A roll mill according to claim 3, characterised in that the gas impact device (15-28) comprises:
- an accummulator (15);
- an outlet tube (17), one end of which is situated in the accumulator (15) and the other end of which is closed and from which a connecting line (19) leads to the blast tubes (8);
- a device (22) forming a reference pressure; and
- a valve clement (20), which can move from a closed position into an open position, having two opposite faces, one of which is exposed to the pressure of the accumulator (15) and the other of which is exposed to the reference pressure, wherein the valve element (20) closes the outlet from the accumulator (15) and exposes it in its open position.

5. A roll mill according to claim 4, characterised in that at least one of the following features is provided:
a) the face of the valve element (20) which is exposed to the reference pressure is larger than that which is exposed to the pressure of the accumulator;
b) the valve element comprises a diaphragm (20), which in the closed position preferably covers the inner end of the outlet tube (17) and in particular projects beyond it so that the projecting surface is exposed to the pressure of the accumulator;
c) the reference device comprises a reference pressure space (22), to which pressure call be fed periodically via a contact pressure opening (23) and can be discharged via a throttle cross-section (31);
d) a return line (27) with a non-return valve (28) is provided, which leads from tile inside (18) of the outlet tube (17) to the contact pressure opening (23);
e) a return line (24) with a throttle valve (26) and a non-return valve (25) is provided, which is connected to the pump (10) supplying the accumulator (15) and which has its throttle valve (26) in parallel with the accumulator (15) between the pump (10) and the contact pressure opening (23).

6. A roll mill according to any one of claims 2 to 5, characterised in that the ends of the blast tubes (8) situated in the return lines (6) are constructed as valve blocks which have at least one, but optionally a plurality, of nozzle openings pointing in different directions.

## Revendications

1. Broyeur à cylindres, en particulier pour floculation, pour produits granulaires, comportant au moins deux cylindres (1, 2), retenus ou appuyés l'un contre l'autre par l'intermédiaire d'un dispositif de pression, avec une amenée de produits par laquelle les matières peuvent être apportées par les deux côtés en passant par le dessus des extrémités axiales des cylindres, et des guides pour les produits, situés de part et d'autre des extrémités axiales desdits cylindres et couvrant, au moins en partie, la zone comprise entre les cylindres, et qui sont réalisés sous formes de conduits de renvoi (6) pour les matières introduites axialement par-dessus les extrémités des cylindres (1, 2), dans l'entre-deux cylindres (3), caractérisé en ce qu'au moins un dispositif de nettoyage (8) est prévu à l'intérieur d'au moins l'un des conduits de renvoi (6), pour nettoyer le conduit de renvoi (6).

2. Broyeur à cylindres selon la revendication 1, caractérisé en ce que le dispositif de nettoyage de chaque guide de renvoi (6) comporte au moins un tube de soufflage (8).

3. Broyeur à cylindres selon la revendication 2, caractérisé en ce qu'une pompe (10), une soufflante ou équivalent, étant équipé d'un interrupteur (11) et le cas échéant d'un distributeur à plusieur voies (12) sont prévus, de telle sorte que:
a) la pompe (10) est raccordée directement aux tubes de soufflage (8), éventuellement par l'intermédiaire du distributeur (12), et qu'il se forme ainsi un flux de gaz de nettoyage continu, ou que
b) la pompe (10) soit raccordée à un dispositif de projection de gaz (15-28), éventuellement par l'intermédiaire du distributeur (12), et que ce dispositif soit raccordé aux tubes de soufflage (8) de manière à envoyer aux tubes de soufflage (8) un flux de gaz de nettoyage intermittent.

4. Broyeur à cylindres selon la revendication 3, caractérisé en ce que le dispositif de projection de gaz (15-28) comporte :
- un accumulateur de pression (15);
- un tuyau de décharge (17) dont une extrémité se trouve dans l'accumulateur de pression (15) et dont l'autre est obturée, et duquel part une conduite de raccordement (19) desservant les tubes de soufflage (8);
- un dispositif (22) permettant l'établissement d'une pression de référence; et
- un organe de vannage (20) pouvant être amené d'une position de fermeture à une position d'ouverture, comportant deux surfaces mutuellement opposées, dont l'une est asservie à la pression de l'accumulateur de pression (15), et l'autre à la pression de référence, l'organe de vannage (20) précité obturant la sortie de l'accumulateur de pression (15), et la dégageant dans sa position d'ouverture.

5. Broyeur à cylindres selon la revendication 4, caractérisé en ce qu'au moins l'une des caractéristiques suivantes est prévue :
a) la surface de l'organe de vannage (20) exposée à la pression de référence est plus grande que celle exposée à la pression de l'accumulateur;
b) l'organe de vannage comprend une membrane (20) qui recouvre, de préférence en position de fermeture, l'extrémité intérieure du tuyau de décharge (17), et en dépasse notamment de telle sorte que la surface en dépassement se trouve asservie à la pression de l'accumulateur de pression;
c) le dispositif de pression de référence comporte une enceinte de pression de référence (22) à laquelle de la pression peut être acheminée périodiquement par l'intermédiaire d'un orifice d'admission (23), puis évacuée de celle-ci par l'intermédiaire d'une section d'étranglement (31);
d) il est prévu une conduite de renvoi (27) comprenant un clapet de non retour (28), qui part de l'intérieur (18) du tuyau de décharge (17) et va jusqu'à l'orifice de pression (23);
e) il est prévu une conduite de renvoi (24) comprenant une soupape d'étranglement (26) et un clapet de non retour (25), qui est raccordée à la pompe (10) desservant l'accumulateur de pression (15) et a sa soupape d'étranglement (26) parallèle à l'accumulateur de pression (15), entre la pompe (10) et l'orifice d'admission (23).

6. Broyeur à cylindres selon l'une quelconque des revendications 2 à 5, caractérisé en ce que les extrémités des tubes de soufflage (8) comprises dans les guides de renvoi (6) sont conçues sous forme de têtes de soupapes qui possèdent au moins un, et éventuellement plusieurs orifices de buses pointés dans des directions différentes.
